# EUROPÄISCHE PATENTSCHRIFT

(11) **EP 1 213 055 B1**
(45) Veröffentlichungstag und Bekanntmachung des Hinweises auf die Patenterteilung: **13.06.2007**
(21) Anmeldenummer: 01128905.5
(22) Anmeldetag: 05.12.2001
(51) Int. Cl.: B05B 1/34, E21B 33/10, E21B 41/00, E02D 3/12

(54) **Injektionsdüse für Hochdruckinjektionsbohrsysteme sowie Hochdruckinjektionsbohrwerkzeug**
Nozzle for high pressure injection drill system and high pressure injection drill tool
Buse pour système de forage d'injection à haute pression et outil de forage d'injection à haute pression

(30) Priorität: 06.12.2000 DE 20020783 U
(43) Veröffentlichungstag der Anmeldung: 12.06.2002
(73) Patentinhaber: BOART LONGYEAR GMBH & CO. KG HARTMETALLWERKZEUGFABRIK, 36151 Burghaun (DE)
(72) Erfinder: Fennel, Günter, 36151 Burghaun (DE)
(74) Vertreter: Engelmann, Kristiana

(56) Entgegenhaltungen:
- EP-A- 0 565 411
- US-A- 4 494 618
- US-A- 4 687 066
- US-A- 4 703 814
- US-A- 5 256 004

## Beschreibung

Die Erfindung betrifft eine Injektionsdüse für Hochdruckinjektionsbohrsysteme nach dem Oberbegriff des Anspruchs 1 sowie ein Hochdruckinjektionsbohrwerkzeug mit einer derartigen Injektionsdüse nach dem Oberbegriff des Anspruchs 11.

Mit den bekannten Hochdruckinjektionsbohrsystemen wird nach dem Abbohren eines Bohrstrangs in bis zu 30 Metern Tiefe mit über 400 bar Druck Zementschlämme ins Erdreich injiziert, um vor dem Baugrubenaushub eine wasserdichte Betonplattform zu erstellen. Dazu wird durch die Fluidleitung eines Hochdruckinjektionsbohrwerkzeuges das Fluid, nämlich die Zementschlämme, hinabgepumpt und über zumindest eine mit der Fluidleitung verbundene Injektionsdüse über das sich drehende Hochdruckinjektionsbohrwerkzeug kreisförmig um dieses herumgespritzt, so daß ein kreisförmiger Betonblock entsteht. Die zu erstellende Betonplattform wird durch viele aneinandergereihte Betonblöcke gebildet, die sich gegenseitig teilweise überschneiden. Je größer der Durchmesser der einzelnen Betonblöcke ist, umso weniger Bohrungen müssen niedergebracht werden, um die gewünschte Betonplattformgröße zu erhalten.

Die bekannten Injektionsdüsen, die für derartige Systeme eingesetzt werden, weisen einen Fluidkanal mit einem runden Innenquerschnitt auf. Um möglichst große Betonblöcke zu erhalten, hat man bereits ohne großen Erfolg versucht, durch Verlängerung der Injektionsdüsen bzw. des sich durch diese hindurch erstreckenden Fluidkanals den Injektionsstrahl zu bündeln, um größere Durchmesser zu erreichen.

Es hat sich gezeigt, daß bei den herkömmlichen Injektionsdüsen in dem zu injizierenden Fluid durch dessen annähernd rechtwinklige Umleitung aus der Fluidleitung des Bohrgestänges in den Fluidkanal der Injektionsdüse Wirbel entstehen, durch die der Injektionsstrahl bei Verlassen der Injektionsdüse frühzeitig aufsprüht und an Wirkung verliert, so daß sich nur geringe Betonblockdurchmesser ergeben.

In der DE 199 22 820 A1 wird daher eine Hochdruckinjektionsdüse vorgeschlagen, bei der im Düsenkörper ein Sperrelement in Form eines Kreuzes unmittelbar vor dem Austritt des Fluids aus der Düse angeordnet ist. Die Düse hat einen schmalen Zufuhrkanal, der sich in Flußrichtung des Fluids über einen Eintrittsabschnitt in einen Düsenraum trichterförmig erweitert. In einem sich daran anschließenden, den Innendurchmesser der Düse noch weiter vergrößernden Austrittsabschnitt ist dann das Sperrelement angeordnet. Bei dieser Düsenform trifft das Fluid mit hoher Geschwindigkeit auf das Sperrelement und wird dadurch abgebremst und aufgeteilt. Eine befriedigende Bündelung des Fluidstrahls findet nicht statt. Vielmehr verliert der Fluidstrahl an Energie und Austrittgeschwindigkeit und somit an Länge.

Eine gattungsgemäße Injektionsdüse ist in der US-A-5 256 004 beschrieben.

Die Erfindung befaßt sich daher mit dem Problem, eine Injektionsdüse für Hochdruckinjektionsbohrsysteme bzw. ein Hochdruckinjektionsbohrwerkzeug zu schaffen, das es ermöglicht, Betonblöcke mit möglichst großem Durchmesser zu erstellen.

Erfindungsgemäß wird dieses Problem durch eine Injektionsdüse mit den Merkmalen des Anspruchs 1 bzw. ein Hochdruckinjektionsbohrwerkzeug mit den Merkmalen des Anspruchs 11 gelöst.

Durch die Ausbildung des Fluidkanals im Düsenkörper mit einem gleichbleibenden unrunden Innenquerschnitt über die gesamte Fluidkanallänge wird ein wesentlich länger gebündelter Injektionsstrahl ausgebildet, wodurch Betonblöcke größeren Durchmessers erhältlich sind.

Die erfindungsgemäße unrunde Innenquerschnittsform des Fluidkanals der neuentwickelten Injektionsdüse bremst die entstandenen Wirbel innerhalb der Düse ab und bündelt so den Injektionsstrahl über die gesamte Düsenlänge bis zum Austritt, so daß ein ruhiger gleichmäßiger Strahl ohne Verwirbelungen die Düse verläßt, der noch über eine große Länge scharf bleibt. Dadurch können deutlich größere Betonblockdurchmesser erzielt werden und es müssen weniger Bohrungen eingebracht werden, um die gleiche Betonplattformfläche abzudecken. Die Bauzeiten und Baukosten verringern sich damit erheblich.

Besonders wirksam sind Injektionsdüsen, deren Innenquerschnitt in den Fluidkanal hineinragende Leitprofile aufweist, da diese die entstandenen Wirbel besonders gut bremsen. Bevorzugte Bauformen sind daher Injektionsdüsen mit in den Fluidkanal hereinragenden Flügeln oder keilartigen Leitprofilen, die bei aneinandergrenzender Anordnung einen sternförmigen Innenquerschnitt des Fluidkanals ergeben.

Die Wirbelbrems- und Bündelungswirkung ist besonders groß, wenn die Leitprofile rippenförmig sind und sich vorzugsweise über die gesamte Düsenlänge erstrecken.

Da die Wandungen des Fluidkanals durch die Zementschlämme einem hohen Verschleiß ausgesetzt sind, ist es vorteilhaft, den Fluidkanal in einem separaten Düseneinsatz auszubilden, der in den Düsenkörper eingesetzt und mit diesem beispielsweise durch Verschrauben, Verlöten oder Verkleben verbunden ist. Eine Fertigung des Düseneinsatzes aus Hartmetall verlängert dessen Standzeit und vermindert so eventuelle Rüstzeiten für einen Wechsel.

Weitere Vorteile und Einzelheiten ergeben sich aus den Unteransprüchen und in den Zeichnungen dargestellten Ausführungsbeispielen der Erfindung, die im folgenden beschrieben werden; es zeigen:
- Fig. 1: ein Hochdruckinjektionsbohrwerkzeug, teilweise im Schnitt,
- Fig. 2: eine dreidimensionale Ansicht eines erfindungsgemäßen Düseneinsatzes für eine Injektionsdüse,
- Fig. 3: einen Längsschnitt durch den Düseneinsatz aus Fig. 1, in einem Düsenkörper eingesetzt,
- Fig. 4: einen Längsschnitt durch den Düseneinsatz aus Fig. 1 in zweidimensionaler Darstellung,
- Fig. 5: eine Ansicht aus Richtung V auf den Gegenstand in Fig. 4 und
- Fig. 6 a - f: verschiedene Innenquerschnittsformen des Fluidkanals.

Das in Fig. 1. dargestellte Hochdruckinjektionsbohrwerkzeug besteht aus einem Bohrgestänge 1, durch das sich eine Fluidleitung 2 hindurch erstreckt. Frontseitig an dem Bohrgestänge 1 ist eine Bohrkrone 3 angeordnet. In Fluidflußrichtung 4 vor der Bohrkrone 3 befinden sich Injektionsdüsen 5 mit einem Düsenkörper 6, in den ein Düseneinsatz 7 eingesetzt ist.

Der Düseneinsatz 7 ist in den Fig. 4 und 5 näher dargestellt. Durch den Düseneinsatz 7 erstreckt sich ein Fluidkanal 8, der - wie in den Fig. 2 bis 4 zu erkennen ist - einen unrunden über die gesamte Länge L des Fluidkanals 8 gleichbleibenden Innenquerschnitt aufweist.

Fig. 6 zeigt verschiedene unrunde Innenquerschnittsformen, die sämtlich die in dem Fluidstrahl bei der Umlenkung aus der Fluidleitung 2 in den Fluidkanal 8 entstehenden Wirbel bremsen und den Fluidstrahl dadurch bündeln.

Besonders starke Bündelungseffekte ergeben sich, wenn der Fluidkanal wie bei den Ausführungsformen der Fig. 6d bis 6f in ihn hineinragende Leitprofile 9 aufweist. Bei der Ausführungsform gemäß Fig. 6d sind die Leitprofile 9 keilförmig und dicht an dicht angeordnet, so daß sich ein sternförmiger Innenquerschnitt ergibt. In Fig. 6e bilden die Leitprofile 9 Züge 10 und Felder 9' aus. Bei der Ausführungsform gemäß Fig. 6f und Fig. 2 bis 5 sind die Leitprofile flügelartig und ragen weit in das Innere des Fluidkanals 8 hinein. Die Wirbelbremswirkung und die damit verbundene Bündelung des Fluidstrahls ist bei dieser Ausführungsform besonders ausgeprägt. Die Zahl der Leitprofile ist dabei nicht auf drei beschränkt. Auch ein einziges Leitprofil erzielt bereits eine positive Wirkung. Ausführungsformen mit drei oder vier Leitprofilen führen aber zu einer besonders guten Bündelungen des Fluidstrahls.

Wie in den Figuren 3 bis 5 dargestellt, weist die Injektionsdüse bevorzugt einen Einlaufabschnitt 1 auf, der dem Fluidkanal 8 vorgeschaltet ist. Dieser schafft einen weichen Übergang der Querschnittsverengung von der Fluidleitung 2 in den Fluidkanal 8. Energetisch günstig ist diese Querschnittsverengung des Einlaufabschnitts 11 vom Düseninneren aus betrachtet konvex gerundet ausgebildet. Die Leitprofile 9 können auch wie in Fig. 5 gestrichelt angedeutet bereits im Einlaufabschnitt 11 beginnen, wodurch schon in diesem Bereich verhindert wird, daß sich ein unerwünschter Drall oder Verwirbelungen im Fluid ausbilden.

## Patentansprüche

1. Injektionsdüse für Hochdruckinjektionsbohrsysteme mit einem Düsenkörper (6) und einem sich durch diesen in Längsrichtung hindurch erstreckenden Fluidkanal (8) für zu injizierende Zementschlämme, wobei die Injektionsdüse (15) zur Aufnahme an einem Bohrgestänge (1) derart ausgebildet ist, daß sich ihr Fluidkanal (8) zumindest annähernd rechtwinklig zur Längsachse des Bohrgestänges erstreckt, **dadurch gekennzeichnet, daß** der Fluidkanal (8) über zumindest den wesentlichen Teil seiner Länge (L) einen einheitlichen, unrunden Innenquerschnitt aufweist.

2. Injektionsdüse nach Anspruch 1, **gekennzeichnet durch** in den Fluidkanal hineinragende, sich in Längsrichtung der Düse (5) erstreckende Leitprofile (9).

3. Injektionsdüse nach Anspruch 2, **dadurch gekennzeichnet, daß** sich die Leitprofile (9) zumindest im wesentlichen über die gesamte Düsenlänge erstrecken.

4. Injektionsdüse nach Anspruch 2 oder 3, **dadurch gekennzeichnet, daß** die Leitprofile (9) rippenförmig sind.

5. Injektionsdüse nach einem der Ansprüche 2 bis 4, **gekennzeichnet durch** einen sternförmigen Innenquerschnitt.

6. Injektionsdüse nach einem der Ansprüche 2 bis 5, **dadurch gekennzeichnet, daß** die Leitprofile (9) in dem Fluidkanal Züge (10) und Felder (9') ausbilden.

7. Injektionsdüse nach einem der Ansprüche 1 bis 6, **dadurch gekennzeichnet, daß** dem Fluidkanal (8) ein Einlaufabschnitt (11) mit in Fluidflußrichtung (4) sich verengendem Querschnitt vorgeschaltet ist.

8. Injektionsdüse nach Anspruch 7, **dadurch gekennzeichnet, daß** die Querschnittsverengung des Einlaufabschnitts (11) konvex gerundet ausgebildet ist.

9. Injektionsdüse nach einem der Ansprüche 1 bis 8, **dadurch gekennzeichnet, daß** der Fluidkanal (8) in einem in den Düsenkörper (6) eingesetzten Düseneinsatz (7) ausgebildet ist.

10. Injektionsdüse nach Anspruch 9, **dadurch gekennzeichnet, daß** der Düseneinsatz (7) aus Hartmetall besteht.

11. Hochdruckinjektionsbohrwerkzeug mit einem Bohrgestänge (1), einer frontseitig an diesem angeordneten Bohrkrone (3), einer sich durch das Bohrgestänge (1) erstreckenden Fluidleitung (2) und zumindest einer in Fluidflußrichtung (4) vor der Bohrkrone (3) angeordneten, an die Fluidleitung (2) angeschlossenen Injektionsdüse (5), deren Längsachse sich im Winkel zu der Längsachse des Bohrgestänges (1) erstreckt, **dadurch gekennzeichnet, daß** die Injektionsdüse (5) nach einem der Ansprüche 1 bis 10 ausgebildet ist.

## Claims

1. An injection nozzle for high-pressure injection drilling systems with a nozzle body (6) and a fluid channel (8) extending through the latter in the longitudinal direction for the cement slurries to be injected, the injection nozzle (15) being designed to be mounted on a drill linkage (1), in such a way that its fluid channel (8) extends at least approximately at right angles to the longitudinal axis of the drill linkage, **characterised in that** the fluid channel (8) has a uniform, non-round internal cross-section over at least the essential part of its length (L).

2. The injection nozzle according to claim 1, **characterised by** guide profiles (9) projecting into the fluid channel and extending in the longitudinal direction of the nozzle (5).

3. The injection nozzle according to claim 2, **characterised in that** the guide profiles (9) extend at least essentially over the whole nozzle length.

4. The injection nozzle according to claim 2 or 3, **characterised in that** the guide profiles (9) are rib-shaped.

5. The injection nozzle according to any one of claims 2 to 4, **characterised by** a star-shaped internal cross-section.

6. The injection nozzle according to any one of claims 2 to 5, **characterised in that** the guide profiles (9) form trains (10) and fields (9') in the fluid channel.

7. The injection nozzle according to any one of claims 1 to 6, **characterised in that** an inlet section (11) with a cross-section narrowing in the fluid flow direction (4) is located upstream of the fluid channel (8).

8. The injection nozzle according to claim 7, **characterised in that** the cross-sectional narrowing of the inlet section (11) is designed rounded in a convex form.

9. The injection nozzle according to any one of claims 1 to 8, **characterised in that** the fluid channel (8) is formed in a nozzle insert (7) inserted into the nozzle body (6).

10. The injection nozzle according to claim 9, **characterised in that** the nozzle insert (7) is made from hard metal.

11. A high-pressure injection drilling tool with a drill linkage (1), a drill bit (3) disposed on the latter at the front side, a fluid conduit (2) extending through the drill linkage (1) and at least one injection nozzle (5) disposed in front of the drill bit (3) in the fluid flow direction (4) and connected to the fluid conduit (2), the longitudinal axis of said injection nozzle extending at an angle to the longitudinal axis of the drill linkage (1), **characterised in that** the injection nozzle (5) is designed according to any one of claims 1 to 10.

## Revendications

1. Buse d'injection pour systèmes de forage d'injection à haute pression, comportant un corps de buse (6) et un canal à fluide (8) qui s'étend longitudinalement à travers celui-ci destiné à de la bouillie de ciment à injecter, la buse d'injection (5) étant conformée pour être montée sur un train de tiges de forage (1) de telle sorte que son canal à fluide (8) s'étende au moins à peu près à angle droit par rapport à l'axe longitudinal du train de tiges de forage, **caractérisée en ce que** le canal à fluide (8) présente une section transversale intérieure uniforme non ronde sur au moins la partie substantielle de sa longueur (L).

2. Buse d'injection selon la revendication 1, **caractérisée par** des profils directeurs (9) qui s'étendent dans le sens longitudinal de la buse (5) en saillie dans le canal à fluide.

3. Buse d'injection selon la revendication 2, **caractérisée en ce que** les profils directeurs (9) s'étendent au moins substantiellement sur toute la longueur de la buse.

4. Buse d'injection selon la revendication 2 ou 3, **caractérisée en ce que** les profils directeurs (9) sont en forme de nervures.

5. Buse d'injection selon l'une quelconque des revendications 2 à 4, **caractérisée par** une section transversale intérieure en forme d'étoile.

6. Buse d'injection selon l'une quelconque des revendications 2 à 5, **caractérisée en ce que** les profils directeurs (9) forment des rainures (10) et des languettes (9') dans le canal à fluide (8).

7. Buse d'injection selon l'une quelconque des revendications. 1 à 6, **caractérisée en ce qu'**un tronçon d'entrée (11) présentant une section transversale se rétrécissant dans le sens d'écoulement du fluide (4) est prévu en amont du canal à fluide (8).

8. Buse d'injection selon la revendication 7, **caractérisée en ce que** le rétrécissement de la section transversale du tronçon d'entrée (11) est conformé de façon arrondie convexe.

9. Buse d'injection selon l'une quelconque des revendications 1 à 8, **caractérisée en ce que** le canal à fluide (8) est conformé dans une fourrure de buse (7) insérée dans le corps de buse (6).

10. Buse d'injection selon la revendication 9, **caractérisée en ce que** la fourrure de buse (7) est en métal dur.

11. Outil de forage d'injection à haute pression comportant un train de tiges de forage (1), une couronne de forage (3) disposée du côté frontal du train de tiges de forage (1), un conduit à fluide (2) qui s'étend à travers le train de tiges de forage (1) et au moins une buse d'injection (5), dont l'axe longitudinal s'étend angulairement par rapport à l'axe longitudinal du train de tiges de forage (1), disposée en amont de la couronne de forage (3) dans le sens d'écoulement du fluide (4) et raccordée au conduit à fluide (2), **caractérisé en ce que** la buse d'injection (5) est conformée selon l'une quelconque des revendications 1 à 10.
